# EUROPÄISCHE PATENTSCHRIFT

(11) **EP 3 537 043 B1**
(45) Veröffentlichungstag und Bekanntmachung des Hinweises auf die Patenterteilung: **15.10.2025**
(21) Anmeldenummer: 19150955.3
(22) Anmeldetag: 09.01.2019
(51) Int. Cl.: F23C 10/00, F23C 6/04, F23G 5/30

(54) **VERBRENNUNGSANLAGE**
COMBUSTION ASSEMBLY
INSTALLATION D'INCINÉRATION

(30) Priorität: 09.03.2018 AT 502002018
(43) Veröffentlichungstag der Anmeldung: 11.09.2019
(73) Patentinhaber: Andritz AG, 8045 Graz (AT)
(72) Erfinder: KAISER, Sebastian, 1190 Wien (AT); KAUFMANN, Kurt, 8793 Gai (AT); PUSTERHOFER, Christian, 8103 Eisbach (AT); NEUBACHER, Franz, 2000 Stockerau (AT); KLETZMAYER, Walter, 8643 Allerheiligen im Mürztal (AT)

(56) Entgegenhaltungen:
- EP-A1- 0 908 672
- JP-A- 2009 139 043
- JP-A- S58 156 107

## Beschreibung

Die Erfindung betrifft eine Verbrennungsanlage mit einem Wirbelbett; einem ersten Zug mit einer ersten Brennkammer und wenigstens einer Brennstoffzugabe zum Verbrennen eines Brennstoffs. Die Erfindung betrifft weiters ein Verfahren in einer Verbrennungsanlage.

Bei industriellen Standorten, in denen brennbare Abfallstoffe anfallen, hat es sich bewährt, Verbrennungskraftwerke zu errichten. So können Masse und Volumen der anfallenden Abfallstoffe zum Einen stark minimiert werden und zum Anderen kann der Standort seinen Energiebedarf zum Teil oder vollständig selbst decken. Dazu werden häufig Wirbelbettfeuerungen (Wirbelschichtfeuerungen) verwendet. Wirbelschichtverbrennungen haben den Vorteil, dass sie aufgrund der hohen Speicherkapazität des Bettmaterials in der Lage sind, ein breites Brennstoffband verfeuern zu können. Zusätzlich erlaubt die ausgezeichnete Durchmischung in einem Wirbelbett eine sehr homogene Verbrennung und damit verbunden sehr niedrige Emissionswerte. Viele Abfallstoffe bilden bei der Verbrennung Aschen, die einen Schmelzpunkt haben, der unter der üblichen Verbrennungstemperatur einer solchen Anlage liegt. Dies tritt vor Allem bei landwirtschaftlichen Produkten wie Gräsern, Stroh, Körnern, Energiepflanzen, tierischen Abfallprodukten mit hohen Alkaligehalten in der Asche oder kommunalen bzw. gewerblichen Abfallbrennstoffen oder Shredderfraktionen aus der Metallaufbereitung.

Die JP2009139043 A enthüllt eine Schlammverbrennungsanlage, umfassend einen Wirbelschichtofen, der mit einer Abscheidevorrichtung ausgeführt ist, und einen nach dem Wirbelschichtofen angeordneten Nachverbrennungsofen. Die JP S58 156107 A offenbart einen Wirbelschichtkessel, bei dem Rauchgas in eine zweite Brennkammer geführt wird. Dabei wird das Rauchgas aus dem Wirbelschichtkessel durch einen Auslass in die zweite Brennkammer umgelenkt. Die EP 0 908 672 A1 offenbart eine Vorrichtung zum Behandeln fester Abfälle. Es ist ein Wirbelschichtvergasungsofen und ein Wirbelschmelzofen dargestellt, wobei das Gas aus dem Wirbelschichtvergasungsofen dem Wirbelschmelzofen zugeführt wird.

Die Probleme bei herkömmlichen Wirbelschichtanlagen mit diesen Brennstoffen sind dabei folgende: Durch Bildung von Eutektika der Brennstoffaschen und des Bettmaterials kann es zu einem Schmelzen im Wirbelbett kommen, das zu versinterten Klumpen im Wirbelbett führt. Diese können nicht mehr fluidisiert werden und wachsen im Wirbelbett weiter, bis sie einen Betrieb des Kessels mit den einzuhaltenden Emissionsgrenzwerten nicht mehr erlauben. Für dieses Problem existieren bis zu Ascheschmelzpunkten von ca. 600 °C technologische Lösungen. Durch gestufte Verbrennung und geeignete Bettmaterialien kann das Sintern der Asche im Wirbelbett verhindert werden. Hier wird nach der Brennstoffzugabe erneut Luft zugeführt um die Verbrennung weiter zu führen bzw. zu vervollständigen. Diese Luft wird auch als Sekundärluft bezeichnet. Oft wird auch noch etwas später neuerlich Luft (Tertiärluft) zugeführt.

Ein zweiter Mechanismus ist aber noch nicht gelöst. Die niedrig schmelzenden Aschen bilden, speziell wenn die Luftzugabe insbesondere der Sekundär- (oder auch Tertiär-) luft in einem gemeinsamen Feuerraum übereinander und über dem Wirbelbett angeordnet sind, an den Wänden des Feuerraumes Ablagerungen, die mit fortdauerndem Betrieb der Anlage anwachsen und bei einer bestimmten Größe oder bei geänderten Verbrennungsbedingungen durch Lastwechsel sich von der Wand lösen und in das Wirbelbett fallen. Dort behindern sie die Fluidisierung was ebenso zu unkontrollierten Verbrennungsbedingungen führt, die ein Abstellen der Anlage notwendig machen. Dieser Umstand kann theoretisch durch ständiges, kontinuierliches Reinigen der Wände im Feuerraum umgangen werden. Dadurch wird verhindert, dass Beläge über eine kritische Größe anwachsen, kleine Beläge können in Betrieb aus dem Wirbelbett ausgeschleust werden. Praktisch ist diese Methode aber nur schwer durchführbar, weil man nicht jede Fläche und Ecke des Feuerraumes mit Heizflächenreinigungseinrichtungen erreichen kann und ein ständiges Reinigen Wirkungsgradverluste bedeutet und einen erhöhten Verschleiß durch Korrosion- und Erosionsmechanismen an den Wänden hervorrufen kann. Die Anlage bedarf häufiger Reinigungsarbeiten, was, insbesondere auch durch den Stillstand der Feuerung, weitere hohe Kosten verursacht. Es ist aus der WO 2014/184437 A ein Kessel bekannt, bei dem der untere Teil geteilt und so ein Bereich mit Wirbelschicht und ein freier Bereich zur Abfuhr von Schlacken und Asche geschaffen wird. Weiters wird das Gas durch Schikanen bei der Aufwärtsströmung umgeleitet. Aus der JP S58156107 A ist ein Kessel bekannt, bei dem das Gas einem Zyklon zugeführt wird, in den zur Kühlung Wasser eingespritzt wird. Die JP S602817 A zeigt eine einstufige Verbrennung mit einem abwärts durchströmten Kühler.

Aufgabe der Erfindung ist es daher eine Verbrennungsanlage und ein Verfahren zum Verbrennen solcher Brennstoffe zur Verfügung zu stellen, welches die oben genannten Nachteile vermeidet oder vermindert und die direkte Aufgabe von Brennstoffen mit niedrig schmelzenden Aschen als Brennstoff in das Wirbelbett ermöglichen.

Die erfindungsgemäße Verbrennungsanlage ist in Anspruch 1 definiert. Dabei wird erreicht, dass sich Ascheanbackungen und Schlacken erst im zweiten Zug bilden ohne das Wirbelbett negativ zu beeinflussen.

Entsprechend der Erfindung nach Anspruch 2 können niedrig schmelzende Asche und Schlacke getrennt abgeführt werden.

Entsprechend der Erfindung nach Anspruch 3 kann eine vollständige Verbrennung sichergestellt werden.

Die Erfindung betrifft auch das in Anspruch 4 definierte Verfahren in einer Verbrennungsanlage.

Entsprechend der Erfindung werden die Gase vom Wirbelbett in den ersten Zug geleitet und die vollständige Verbrennung erfolgt in dem zweiten Zug.

Die Erfindung wird nun anhand der Zeichnungen beispielhaft beschrieben, wobei
Fig. 1 eine Variante der Erfindung und
Fig. 2 eine weitere Variante der Erfindung
Fig. 3 eine Ausführung, die nicht Teil der Erfindung ist,
darstellt.

In Fig. 1 ist eine Verbrennungsanlage auf Wirbelschichtbasis schematisch dargestellt, bei der Bettmaterial wie Sand, Hochofenschlacke oder ähnliche Materialien in einem Wirbelbett 2 durch Einblasung 9 mit Verbrennungsluft und wenn erforderlich durch Rezirkulationsgas fluidisiert wird. Über eine oder mehrere Brennstoffaufgabestellen 1 wird der feste Brennstoff in die Brennkammer des ersten Zuges 8 eingeworfen oder eingeblasen. Die Brennkammer im ersten Zug 8 sowie die durch eine Umlenkung 3 von 180 Grad davon getrennte Brennkammer im zweiten Zug 5 können entweder durch Wasser und /oder Dampf führende Rohrwände oder durch eine Blechkonstruktion gasdicht ausgeführt sein. Die Wand kann durch Ausmauerung oder metallische Beschichtungen geschützt sein.

Der Brennstoff aus der Brennstoffaufgabe 1 wird im Wirbelbett 2 teilweise verbrannt, wobei das Wirbelbett 2 typischerweise eine Temperatur von 600-750°C aufweist. Es sind jedoch auch andere Temperaturprofile möglich.

Aus dem Wirbelbett treten Schwelgase und Produkte der unvollständigen Verbrennung wie z.B.: CO, H2, CO2, H2O in die Brennkammer 8. Eine Ausgestaltung der Erfindung, wie sie in Fig. 1 gezeigt ist weist mehrere Luftöffnungen für Stützluft 7 auf. Durch diese Stützluft kann ein Teil des aus dem Wirbelbett 2 austretenden Gases verbrannt werden und dadurch die Temperatur des Gases angehoben werden, um zu verhindern, dass die Gastemperatur vor Erreichen der Sekundärluftzufuhr 4 unter die Zündtemperatur des Gases fällt.

Das aus der Brennkammer des ersten Zuges austretende, brennbare Gasgemisch wird in der Umlenkung 3 in den abwärtsdurchströmten zweiten Zug 5 geleitet.

Durch Sekundärluft 4 erfolgt eine vollständige Verbrennung des aus der Umlenkung 3 austretenden Gases. Die Sekundärluft wird über Lanzen oder Düsen eingeblasen und besteht typischerweise aus mehreren Luftzuführungen.

In einer anderen Ausführung der Erfindung gemäß Fig. 2 kann die Luftzugabe der Sekundärluft auch über mehrere Ebenen verteilt erfolgen (4, 4a).

Nach der Sekundärluftzugabe hat das Verbrennungsgas typischerweise eine Temperatur über 850°C oft sogar über 1000°C. Im abwärtsdurchströmten zweiten Zug 5 der Brennkammer wird eine ausreichende Verweilzeit für einen hohen Ausbrand gewährleistet. An den Wänden der abwärtsdurchströmten Brennkammer können sich bedingt durch die Brennstoffeigenschaften Schlackeansammlungen bilden. Diese lösen sich typischerweise ab einer bestimmten Größe von der Wand ab oder werden durch Heizflächenreinigungseinrichtungen abgelöst.

Im unteren Bereich der abwärtsdurchströmten Brennkammer befindet sich eine Schlackeaustragsöffnung 6 in welcher die Schlacke durch Gravitation oder durch mechanische Austragsöffnungen entfernt wird. Nachdem das Rauchgas die Austragsöffnung 6 passiert hat wird es dem weiteren Prozess zur Energierückgewinnung- typischerweise einem Dampfkessel mit Überhitzung, Verdampfer und/oder Economizer - zugeführt. Diese Anlagenteile entsprechen dem Stand der Technik. Durch die vorhergehende Abscheidung von Schlacke besteht auch keine Gefahr für die Verlegung von Überhitzer-, Verdampfer- oder Economizerflächen.

In Fig. 3 ist eine Ausführung, die nicht Teil der Erfindung ist, beschrieben indem das Rauchgas nach dem ersten Zug nur 90 Grad umgelenkt 3 wird. Der zweite Zug 5 ist damit horizontal ausgeführt. Die Luftzugabe 4 bzw. 4a erfolgt ebenso im 2. Zug 5, der Ascheabzug 6 ist in diesem Fall ebenso unter dem horizontalen zweiten Zug angebracht. Nachteilig bei einer derartigen Ausführung ist die schwierigere Durchmischung der Verbrennungsluft 4 bzw. 4a mit dem Rauchgas sowie die fehlende Abkühlmöglichkeit der Aschen und Schlacken, die direkt nach der vollständigen Verbrennung in den Aschetrichter fallen und im 2. Zug 5 nicht abkühlen können.

## Patentansprüche

1. Verbrennungsanlage mit
- einem Wirbelbett (2),
- einem ersten Zug (8) mit einer ersten Brennkammer und wenigstens einer Brennstoffzugabe (1) zum Verbrennen eines Brennstoffs,
- einem zweiten Zug (5) mit einer zweiten Brennkammer, in dem eine Zufuhr für Sekundärluft (4, 4a) zur vollständigen Verbrennung angeordnet ist, und der abwärts durchströmt ist, und
- einer Umlenkung (3) von 90 bis 180 Grad, idealerweise 180 Grad, durch welche der zweite Zug (5) vom Wirbelbett (2) und dem ersten Zug (8) separiert ist.

2. Verbrennungsanlage nach Anspruch 1, **dadurch gekennzeichnet, dass** im zweiten Zug (5) mindestens ein Abzug (6) für niedrig schmelzende Aschen und Schlacke vorgesehen ist.

3. Verbrennungsanlage nach einem der Ansprüche 1 bis 2, **dadurch gekennzeichnet, dass** im abwärts durchströmten zweiten Zug (5) weitere Luftzugaben (4a) vorgesehen sind.

4. Verfahren in einer Verbrennungsanlage mit einem Wirbelbett (2); einem ersten Zug (8) mit einer ersten Brennkammer und wenigstens einer Brennstoffzugabe (1) zum Verbrennen eines Brennstoffs; einem zweiten Zug (5) mit einer zweiten Brennkammer, in dem eine Zufuhr für Sekundärluft (4, 4a) zur vollständigen Verbrennung angeordnet ist, und der abwärts durchströmt ist; und einer Umlenkung (3) von 90 bis 180 Grad, idealerweise 180 Grad, durch welche der zweite Zug (5) vom Wirbelbett (2) und dem ersten Zug (8) separiert ist; wobei die Sekundärluft (4, 4a) in einem von der Brennstoffzugabe (1) separierten Bereich nach der Umlenkung (3) zur vollständigen Verbrennung in den zweiten Zug (5) zugeführt wird, wobei das Rauchgas im zweiten Zug (5) abwärts strömt.

5. Verfahren nach Anspruch 4, **dadurch gekennzeichnet, dass** im abwärts durchströmten zweiten Zug (5) weitere Luftzugaben (4a) erfolgen.

6. Verfahren nach einem der Ansprüche 4 oder 5, **dadurch gekennzeichnet, dass** durch die weitere Verbrennung die Temperatur auf über 750°C aufgeheizt wird.

## Claims

1. Combustion plant with
- a fluidized bed (2),
- a first pass (8) with a first combustion chamber and at least one fuel addition (1) for burning a fuel,
- a second pass (5) with a second combustion chamber, in which a supply for secondary air (4, 4a) is arranged for complete combustion, and which is traversed downwards, and
- a deflection (3) of 90 to 180 degrees, ideally 180 degrees, by which the second pass (5) is separated from the fluidized bed (2) and the first pass (8).

2. Combustion plant according to claim 1, **characterized in that** at least one discharge opening (6) for low-melting ashes and slag is provided in the second pass (5).

3. Combustion plant according to one of claims 1 to 2, **characterized in that** further air additions (4a) are provided in the second pass (5) through which the air passes downward.

4. Method in a combustion plant with a fluidized bed (2); a first pass (8) with a first combustion chamber and at least one fuel addition (1) for burning a fuel; a second pass (5) with a second combustion chamber, in which a supply for secondary air (4, 4a) is arranged for complete combustion, and which is flowed through downwards; and a deflection (3) of 90 to 180 degrees, ideally 180 degrees, by which the second pass (5) is separated from the fluidized bed (2) and the first pass (8); wherein the secondary air (4, 4a) is fed into the second pass (5) in an area separated from the fuel addition (1) after the deflection (3) for complete combustion, the flue gas flowing downwards in the second pass (5).

5. Method according to claim 4, **characterized in that** further air additions (4a) are introduced in the second pass (5), through which the air flows downward.

6. Method according to one of claims 4 to 5, **characterized in that** the temperature is heated to above 750°C by further combustion.

## Revendications

1. Installation de combustion comprenant
- un lit fluidisé (2),
- une première passe (8) avec une première chambre de combustion et au moins un ajout de combustible (1) pour brûler le combustible,
- une deuxième passe (5) avec une deuxième chambre de combustion, dans laquelle est disposée une alimentation en air secondaire (4, 4a) pour permettre la combustion complète et qui est traversée vers le bas, et
- une dérivation (3) comprise entre 90 et 180 degrés, idéalement de 180 degrés, qui sépare la deuxième passe (5) du lit fluidisé (2) et de la première passe (8).

2. Installation de combustion selon la revendication 1, **caractérisée en ce que**, dans la deuxième passe (5) est disposée un orifice d'évacuation (6) destiné aux cendres fondant à basse température et au laitier.

3. Installation de combustion selon l'une quelconque des revendications 1 à 2, **caractérisée en ce que** des ajouts d'air supplémentaires (4a) sont effectués dans la deuxième passe (5) que l'air traverse vers le bas.

4. Procédé mis en œuvre dans une installation de combustion comprenant un lit fluidisé (2) ; une première passe (8) avec une première chambre de combustion et au moins un ajout de combustible (1) pour brûler un combustible ; une deuxième passe (5) avec une deuxième chambre de combustion, dans laquelle est disposée une alimentation en air secondaire (4, 4a) pour permettre la combustion complète et qui est traversée vers le bas ; et une dérivation (3) comprise entre 90 et 180 degrés, idéalement de 180 degrés, qui sépare la deuxième passe (5) du lit fluidisé (2) et de la première passe (8) ; dans lequel l'air secondaire (4, 4a) est apporté dans la deuxième passe (5) dans une zone séparée de l'ajout de combustible (1) après la dérivation (3) pour permettre une combustion complète, le gaz de combustion s'écoulant vers le bas dans la deuxième passe (5).

5. Procédé selon la revendication 4, **caractérisé en ce que** des ajouts d'air supplémentaires (4a) sont introduits dans la deuxième passe (5) que l'air traverse vers le bas.

6. Procédé selon l'une quelconque des revendications 4 à 5, **caractérisé en ce qu'**une combustion supplémentaire permet de faire monter la température au-dessus de 750°C.
